# EUROPÄISCHE PATENTSCHRIFT

(11) **EP 1 440 290 B1**
(45) Veröffentlichungstag und Bekanntmachung des Hinweises auf die Patenterteilung: **30.01.2013**
(21) Anmeldenummer: 02802603.7
(22) Anmeldetag: 31.10.2002
(51) Int. Cl.: G01D 1/00

(54) **MESSUMFORMER**
MEASURING TRANSDUCER
TRANSDUCTEUR DE MESURE

(30) Priorität: 02.11.2001 DE 10153997
(43) Veröffentlichungstag der Anmeldung: 28.07.2004
(73) Patentinhaber: SIEMENS AKTIENGESELLSCHAFT, 80506 München (DE)
(72) Erfinder: FLÄMIG, Hartmut, 76297 Stutensee (DE); MUHR, Andreas, 76351 Linkenheim-Hochstetten (DE)
(86) Internationale Anmeldenummer: PCT/DE2002/004072
(87) Internationale Veröffentlichungsnummer: WO 2003/040657

(56) Entgegenhaltungen:
- US-A- 5 874 895
- RAAB H: "AUSFALLINFORMATION BEI DIGITALEN MESSUMFORMERN MIT ANALOGEN AUSGANGSSIGNAL: VEREINHEITLICHUNG DES SIGNALPEGELS FAILURE INFORMATION FOR DIGITAL FIELD INSTRUMENTS WITH ANALOGUE OUTPUT: STANDARDIZATION OF THE SIGNAL LEVEL" AUTOMATISIERUNGSTECHNISCHE PRAXIS - ATP, OLDENBOURG VERLAG. MUNCHEN, DE, Bd. 36, Nr. 7, 1. Juli 1994 (1994-07-01), Seiten 30-32,34-35, XP000454543 ISSN: 0178-2320

## Beschreibung

Die Erfindung betrifft einen Messumformer mit einem Sensor zur Umwandlung einer damit erfassten Messgrösse in ein elektrisches Sensorsignal, mit einer Signalverarbeitungseinrichtung, die zur Aufbereitung des Sensorsignals zu einem Messsignal und zur Erzeugung eines Fehlermeldesignals ausgebildet ist, und mit einer Datenschnittstelle zur Übertragung des Messsignals und Fehlermeldesignals.

Beispielsweise weist ein Druckmessumformer einen Drucksensor auf, dessen Sensorsignal in einer messumformereigenen Signalverarbeitungseinrichtung verstärkt, digitalisiert, ausgewertet und bezüglich Linearität und Temperaturverhalten korrigiert wird. Das so aufbereitete Messsignal wird über eine Datenschnittstelle, z. B. PROFIBUS oder HART, dem Kommunikationssystem einer technischen Anlage aufgegeben, in der der Messumformer installiert ist. Treten im Messumformer Hard - oder Softwarefehler auf, so wird dies an dem Messumformer angezeigt, wobei der Fehler zusätzlich als digitale Diagnoseinformation an der Datenschnittstelle zur Verfügung gestellt wird. Bei einer 4 ... 20 mA-Schnittstelle kann der Fehler gemäß der NAMUR-Empfehlung NE43 auch analog in Form eines Stromwertes außerhalb dieses vorgegebenen Signalpegelbereichs übertragen werden, z. B. als Downscale-Wert von < 3,6 mA oder als Upscale-Wert von > 21 mA. Die Patentschrift US-A-5 874 895 offenbart einen Messumformer mit einer Datenschnittstelle zur übertregung eines Messsignals und eines Fehlermeldesignals.

Der Erfindung liegt die Aufgabe zugrunde, auf einfache Weise auch außerhalb des Messumformers auftretende Fehlerereignisse melden zu können.

Gemäß der Erfindung wird die Aufgabe dadurch gelöst, dass der Messumformer der eingangs genannten Art einen von der Datenschnittstelle verschiedenen Steuereingang aufweist, über den die Erzeugung des Fehlermeldesignals auslösbar ist. Für ein außerhalb des Messumformers detektiertes Fehlerereignis wird also der Steuereingang des Messumformers genutzt, um von diesem ein Fehlermeldesignal erzeugen und über die Datenschnittstelle übertragen zu lassen.

Vorzugsweise ist dabei die Erzeugung des Fehlermeldesignals durch Kurzschließen des Steuereingangs auslösbar, so kein Steuersignal erzeugt werden muss. Alternativ kann zur Erzeugung des Fehlermeldesignals auch ein Stromweg im Steuereingang unterbrochen werden.

Der Messumformer ist bevorzugt mit einem Zusatzgerät betreibbar, wobei das Zusatzgerät eine seinen Funktionszustand überwachende Überwachungseinrichtung aufweist, welche an dem Steuereingang des Messumformers angeschlossen ist. Bei einer Änderung des Funktionszustands des Zusatzgeräts, insbesondere bei einem Funktionsausfall, erzeugt dann der Messumformer das zugehörige Fehlermeldesignal.

Vorzugsweise enthält die Überwachungseinrichtung einen durch eine Änderung des Funktionszustandes betätigbaren Schalter. Bei dem Schalter kann es sich um einen Druck-, Temperatur-, magnetisch induktiven oder sonstigen Schalter handeln, der auf das Über- oder Unterschreiten eines Druck-, Temperatur-, Stellungs- oder sonstigen Grenzwertes anspricht.

Insbesondere kann es sich bei dem Zusatzgerät um einen Druckmittler handeln, wobei die Überwachungseinrichtung einen Verlust der Übertragungsflüssigkeit in dem Druckmittler detektiert.

Zur weiteren Erläuterung der Erfindung wird im Folgenden auf die Figur der Zeichnung Bezug genommen, die ein Ausführungsbeispiel des erfindungsgemäßen Messumformers zeigt.

Ein Messumformer 1, hier ein Druck- oder Differenzdruckmessumformer, weist einen Sensor 2, auf, mit dem eine Messgrösse, hier Druck, in ein elektrisches Sensorsignal 3 umgewandelt wird. Der Druck wird dazu mit Hilfe eines Druckmittlers 4 an einer Messstelle in einer technischen Anlage erfasst und mittels einer Übertragungsflüssigkeit in einer Kapillare 5 auf den Sensor 2 übertragen. Das Sensorsignal 3 wird in einer Signalverarbeitungseinrichtung 6 zu einem Messsignal 7 aufbereitet und anschließend über eine Datenschnittstelle 8 an das Kommunikationssystem 9 der technischen Anlage übergeben. Darüber hinaus ist die Signalverarbeitungseinrichtung 6 in der Lage, im Messumformer auftretende Hard- oder Softwarefehler zu erkennen, diese über ein Display 10 an dem Messumformer anzuzeigen und zusätzlich den Fehler als Diagnoseinformation 11 an der Datenschnittstelle 8 zur Verfügung zu stellen.

Der Druckmittler 4 weist eine Überwachungseinrichtung 12 mit einem Druckschalter 13 auf, der bei einem Verlust der Übertragungsflüssigkeit anspricht und dann schließt. Über eine zweidrahtige Steuerleitung 14 ist der Druckschalter 13 an einem separaten Steuereingang 15 des Messumformers 1 angeschlossen. Der Steuereingang 15 ist mit einem Anschluss an dem Massepotential und dem anderen Anschluss über einen Widerstand 16 an der Versorgungsspannungspotential V+ des Messumformers 1 angeschlossen, so dass beim Schließen des Druckschalters 13 ein Strom durch den Widerstand 16 fließt. Mit dem daraus resultierenden Spannungsabfall über dem Widerstand 16 wird ein Komparator 17, im einfachsten Fall ein UND-Gatter, angesteuert, welcher die Signalverarbeitungseinrichtung 6 im Sinne der Erzeugung des Fehlermeldesignals 11 antriggert. Alternativ kann der Druckschalter 13 auch als Öffner arbeiten, so dass für die Fehlermeldung der Stromweg im Steuereingang 15 nicht geschlossen sondern geöffnet wird.

## Patentansprüche

1. Messumformer (1) mit einem Sensor (2) zur Umwandlung einer damit erfassten Messgrösse in ein elektrisches Sensorsignal (3), mit einer Signalverarbeitungseinrichtung (6), die zur Aufbereitung des Sensorsignals (3) zu einem Messsignal (7) und zur Erzeugung eines Fehlermeldesignals (11) ausgebildet ist, und mit einer Datenschnittstelle (8) zur Übertragung des Messsignals (7) und Fehlermeldesignals (11), **dadurch gekennzeichnet , dass** der Messumformer (1) einen von der Datenschnittstelle (8) verschiedenen Steuereingang (15) aufweist, über den die Erzeugung des Fehlermeldesignals (11) auslösbar ist.

2. MessumformernachAnspruch1,**dadurch gekennzeichnet, dass** die Erzeugung des Fehlermeldesignals (11) durch Kurzschließen des Steuereingangs (15) auslösbar ist.

3. Messumformer nach Anspruch 1, **dadurch gekennzeichnet, dass** die Erzeugung des Fehlermeldesignals (11) durch Öffnen eines Stromwegs im Steuereingang (15) auslösbar ist.

4. Messumformer nach einem der vorangehenden Ansprüche, **dadurch gekennzeichnet , dass** er mit einem Zusatzgerät (4) betreibbar ist und dass das Zusatzgerät (4) eine seinen Funktionszustand überwachende Überwachungseinrichtung (12) aufweist, welche an dem Steuereingang (15) des Messumformers (1) angeschlossen ist.

5. Messumformer nach Anspruch 4, **dadurch gekennzeichnet, dass** die Überwachungseinrichtung (12) einen durch eine Änderung des Funktionszustandes betätigbaren Schalter (13) enthält.

6. Messumformer nach Anspruch 4 oder 5, **dadurch gekennzeichnet, dass** das Zusatzgerät (4) ein Druckmittler ist und dass die Überwachungseinrichtung (12) einen Verlust der Übertragungsflüssigkeit in dem Druckmittler (4) detektiert.

## Claims

1. Measuring transducer (1) having a sensor (2) for converting a measurement variable recorded therewith into an electrical sensor signal (3), having a signal processing device (6) which is designed to condition the sensor signal (3) to form a measurement signal (7) and to generate an error message signal (11), and having a data interface (8) for transmitting the measurement signal (7) and error message signal (11), **characterized in that** the measuring transducer (1) has a control input (15) which is different from the data interface (8) and can be used to trigger the generation of the error message signal (11).

2. Measuring transducer according to Claim 1, **characterized in that** the generation of the error message signal (11) can be triggered by short-circuiting the control input (15).

3. Measuring transducer according to Claim 1, **characterized in that** the generation of the error message signal (11) can be triggered by opening a current path in the control input (15).

4. Measuring transducer according to one of the preceding claims, **characterized in that** it can be operated using an additional device (4), and **in that** the additional device (4) has a monitoring device (12) which monitors its functional state and is connected to the control input (15) of the measuring transducer (1).

5. Measuring transducer according to Claim 4, **characterized in that** the monitoring device (12) contains a switch (13) which can be actuated by a change in the functional state.

6. Measuring transducer according to Claim 4 or 5, **characterized in that** the additional device (4) is a pressure transmitter, and **in that** the monitoring device (12) detects a loss of the transmission fluid in the pressure transmitter (4).

## Revendications

1. Transducteur ( 1 ) de mesure, comprenant un capteur ( 2 ) pour la transformation d'une grandeur de mesure ainsi détectée en un signal ( 3 ) électrique de capteur, comprenant un dispositif ( 6 ) de traitement du signal, qui est constitué pour la transformation du signal ( 3 ) de capteur en un signal ( 7 ) de mesure et pour la production d'un signal ( 11 ) d'avertissement d'erreur, et comprenant une interface ( 8 ) de données pour la transmission du signal ( 7 ) de mesure et du signal ( 11 ) d'avertissement d'erreur, **caractérisé en ce que** le transducteur ( 1 ) de mesure a une entrée ( 13 ) de commande, qui est différente de l'interface ( 8 ) de données et par laquelle la production du signal ( 11 ) d'avertissement d'erreur peut être déclenchée.

2. Transducteur suivant la revendication 1, **caractérisé en ce que** la production du signal ( 11 ) d'avertissement d'erreur peut être déclenchée en court-circuitant l'entrée ( 15 ) de commande.

3. Transducteur suivant la revendication 1, **caractérisé en ce que** la production du signal ( 11 ) d'avertissement d'erreur peut être déclenchée par une ouverture d'un trajet de courant dans l'entrée ( 15 ) de commande.

4. Transducteur suivant l'une des revendications précédentes, **caractérisé en ce qu'**il peut fonctionner avec un appareil ( 4 ) supplémentaire et **en ce que** l'appareil ( 4 ) supplémentaire a un dispositif ( 12 ) de contrôle, qui contrôle son état de fonctionnement et qui est raccordé à l'entrée ( 15 ) de commande du transducteur ( 1 ) de mesure.

5. Transducteur suivant la revendication 4, **caractérisé en ce que** le dispositif ( 12 ) de contrôle comporte un interrupteur ( 13 ) pouvant être actionné par une modification de l'état de fonctionnement.

6. Transducteur suivant la revendication 4 ou 5, **caractérisé en ce que** l'appareil ( 4 ) supplémentaire est un transmetteur de pression et **en ce que** le dispositif ( 12 ) de contrôle détecte une perte de liquide de transmission dans le transmetteur ( 4 ) de pression.
